# EUROPÄISCHE PATENTSCHRIFT

(11) **EP 0 642 070 B1**
(45) Veröffentlichungstag und Bekanntmachung des Hinweises auf die Patenterteilung: **01.04.1998**
(21) Anmeldenummer: 94113817.4
(22) Anmeldetag: 02.09.1994
(51) Int. Cl.: G05F 3/26

(54) **Stromspiegel**
Current mirror
Miroir de courant

(30) Priorität: 03.09.1993 DE 4329868
(43) Veröffentlichungstag der Anmeldung: 08.03.1995
(73) Patentinhaber: SIEMENS AKTIENGESELLSCHAFT, 80333 München (DE)
(72) Erfinder: Kiehl, Oliver, Dr. Ing., D-80798 München (DE); Alger-Meunier, Michael, Dipl.-Ing., D-85540 Haar (DE)

(56) Entgegenhaltungen:
- GB-A- 2 209 254
- US-A- 4 550 284
- US-A- 4 583 037
- US-A- 5 142 696

## Beschreibung

Die Erfindung betrifft einen Stromspiegel, der durch einen eingangsstrom angesteuert wird und der einen dazu proportionalen Ausgangsstrom abgibt.

Aus U. Tietze, Ch. Schenk, "Halbleiter-Schaltungstechnik", 8. Auflage 1986, Seiten 62 bis 64 und 94 bis 97 sind verschiedene Ausgestaltungen von Stromspiegeln bekannt. Dabei lassen sich drei Forderungen an Stromspiegel nur schwer vereinen. Neben hoher Genauigkeit bei geringem schaltungstechnischem Aufwand sollte der Spannungsabfall im Eingangszweig und Ausgangszweig des Stromspiegels möglichst gering sein. Präzise Stromspiegel mit geringem Spannungsabfall sind jedoch nur mit erheblichem Schaltungsaufwand zu realisieren. Dagegen sind weniger aufwendige Stromspiegel entweder relativ ungenau oder verursachen einen hohen Spannungsabfall.

Weiterhin ist aus der US 4,550,284 eine Stromspiegelschaltung bekannt, die durch einen Eingangsstrom angesteuert wird und die einen dazu proportionalen Ausgangsstrom abgibt. Der Eingangsstrom wird zum einen auf die miteinander gekoppelten Steueranschlüsse eines ersten und zweiten Transistors und zum anderen unter Zwischenschaltung eines Hilfstransistors auf einen Anschluß der Laststrecke des ersten Transistors geführt. Der andere Anschluß des ersten Transistors und ein Anschluß der Laststrecke des zweiten Transistors wird jeweils über die Laststrecke eines dritten bzw. vierten Transistors an einen gemeinsamen Bezugspunkt angeschlossen. Die miteinander gekoppelten Steueranschlüsse von drittem und viertem Transistor sind mit einem Anschluß des ersten Transistors verbunden und der Ausgangsstrom ist am anderen Anschluß des zweiten Transistors abnehmbar.

Aufgabe der Erfindung ist es, einen Stromspiegel mit hoher Genauigkeit, geringem Spannungsabfall und geringem schaltungstechnischen Aufwand anzugeben.

Die Aufgabe wird mit den Merkmalen des Patentanspruchs 1 gelöst.

Bei dem in der einzigen Figuren der Zeichnung dargestellten Ausführungsbeispiel wird ein Eingangsstrom iₑ zum einen auf die miteinander gekoppelten Gateanschlüsse eines MOS-Transistors 1 und eines MOS-Transistors 2 und zum anderen unter Zwischenschaltung eines Widerstands 5 auf den Drainanschluß des Transistors 1 geführt ist. Der Sourceanschluß des Transistors 1 sowie der Sourceanschluß des Transistors 2 ist jeweils mit dem Drainanschluß eines MOS-Transistors 3 bzw. dem Drainanschluß eines MOS-Transistors 4 verbunden. Die Sourceanschlüsse der Transistoren 3 und 4 sind mit einem Versorgungspotential 6 beaufschlagt. Das Versorgungspotential 6 ist beim gezeigten Ausführungsbeispiel positiv, so daß es sich demzufolge bei den Transistoren 1 bis 4 um p-Kanal-Typen handelt. Bevorzugt sind nun die Transistoren 1 und 2 sowie die Transistoren 3 und 4 jeweils identisch aufgebaut, d.h., daß sie im wesentlichen gleiche Weiten- zu Längenverhältnisse der Kanäle und daher weitestgehend identische Eigenschaften aufweisen.

Zur Erzeugung des Eingangsstroms iₑ ist eine Stromquellenschaltung vorgesehen, die einen durch einen Operationsverstärker 7 angesteuerten MOS-Transistor 8 vom n-Kanal-Typ sowie jeweils einen einerseits an ein negatives Versorgungspotential 9 angeschlossenen Widerstand 10 und eine an das Versorgungspotential 9 angeschlossene Referenzspannungsquelle 11 aufweist. Der andere Anschluß des Widerstands 10 ist dabei mit dem invertierenden Eingang des Operationsverstärkers 7 und mit dem Sourceanschluß des Transistors 8 gekoppelt. Der andere Anschluß der Referenzspannungsquelle 11 ist an den nichtinvertierenden Eingang des Operationsverstärkers 7 gelegt. Am Drainanschluß des Transistors 8 ist der Eingangsstrom iₑ eingeprägt. Er ist daher mit den Gateanschlüssen der Transistoren 1 und 2 sowie mit einem Anschluß des Widerstandes verbunden. Desweiteren wird der Ausgangsstrom iₐ über einen Widerstand 12 gegen das negative Versorgungspotential 9 geleitet. Da die Widerstände 10 und 12 identisch aufgebaut sind, ist die Spannung über beiden Widerständen gleich groß, nämlich gleich der Spannung der Referenzspannungsquelle 11. Durch den identischen Aufbau beider Widerstände 10 und 12 heben sich sämtliche, beispielsweise durch Temperaturschwankungen hervorgerufene oder fertigungsbedingte Streuungen vollständig auf. Darüber hinaus ist eine identische Ausbildung beider Widerstände insbesondere bei integrierter Schaltungstechnik sehr einfach und mit hoher Präzision durchzuführen. Wird nun auch der Widerstand 5 in gleicher Technik wie die beiden Widerstände 10 und 12 ausgeführt, wobei beispielsweise sein Widerstandswert nicht gleich dem der Widerstände 10 und 12 sein muß, so können auch dessen Streuungen weitestgehend kompensiert werden.

Abschließend sei darauf hingewiesen, daß zu einer weiteren Erhöhung der Rückwirkungsfreiheit vorteilhafterweise mehrere erfindungsgemäße Stromspiegel hintereinander geschaltet werden, wobei dementsprechend der Leitungstyp der Stromspiegel fortlaufend wechselt. Außerdem ist neben einer Ausführung in MOS-Technik auch eine Realisierung in Bipolartechnik ohne weiteres möglich.

## Patentansprüche

1. Stromspiegel, der durch einen Eingangsstrom (iₑ) angesteuert wird und der einen dazu proportionalen Ausgangsstrom (iₐ) abgibt, wobei
der Eingangsstrom (iₑ) zum einen auf die miteinander gekoppelten Steueranschlüsse eines ersten und zweiten Transistors (1, 2) und zum anderen unter Zwischenschaltung eines Widerstandes (5) auf einen Anschluß der Laststrecke des ersten Transistors (1) geführt ist,
der andere Anschluß des ersten Transistors (1) und ein Anschluß der Laststrecke des zweiten Transistors (2) jeweils über die Laststrecke eines dritten bzw. vierten Transistors (3, 4) an einen gemeinsamen Bezugspunkt angeschlossen sind, daß die miteinander gekoppelten Steueranschlüsse von drittem und viertem Transistor (3, 4) mit dem einen Anschluß des ersten Transistors (1) verbunden sind,
der Ausgangsstrom am anderen Anschluß des zweiten Transistors (2) abnehmbar ist, **dadurch gekennzeichnet,** daß der Eingangsstrom (iₑ) von einem zweiten Widerstand (10) abhängig ist und mit dem Ausgangsstrom (iₐ) ein dem zweiten Widerstand (10) identischer dritter Widerstand (12) gespeist wird.

2. Stromspiegel nach Anspruch 1,
**dadurch gekennzeichnet,** daß erster und zweiter Transistors (1, 2) sowie dritter und vierter Transistor (3, 4) jeweils identisch aufgebaut sind.

3. Stromspiegelanordnung nach einem der Ansprüche 1 oder 2,
**dadurch gekennzeichnet,** daß zweiter und dritter Widerstand (10, 12) um einen identischen Faktor streuen.

## Claims

1. Current mirror which is driven by an input current (iₑ) and emits an output current (iₐ) which is proportional thereto,
the input current (iₑ) being passed, on the one hand, to the control terminals of a first and second transistor (1, 2), which control terminals are coupled to one another, and being passed, on the other hand, with the interposition of a resistor (5), to one terminal of the load path of the first transistor (1),
the other terminal of the first transistor (1) and one terminal of the load path of the second transistor (2) being connected to a common reference point in each case via the load path of a third and fourth transistor (3, 4), respectively,
the control terminals of the third and fourth transistors (3, 4), which control terminals are coupled to one another, being connected to the one terminal of the first transistor (1),
it being possible to pick off the output current at the other terminal of the second transistor (2),
characterized in that the input current (iₑ) is dependent on a second resistor (10) and a third resistor (12), which is identical to the second resistor (10), is fed with the output current (iₐ).

2. Current mirror according to Claim 1,
characterized in that the first and second transistors (1, 2) and the third and fourth transistors (3, 4) are in each case constructed identically.

3. Current mirror arrangement according to either of Claims 1 and 2,
characterized in that the second and third resistors (10, 12) vary by an identical factor.

## Revendications

1. Miroir de courant commandé par un courant d'entrée (iₑ) et qui donne un courant de sortie (iₐ) proportionnel à celui-ci, sachant que le courant d'entrée (iₑ) est mené d'une part aux bornes de commande interconnectées d'un premier et d'un deuxième transistor (1, 2) et d'autre part à une borne de la ligne de charge du premier transistor (1) via une résistance (5) intercalée, que l'autre borne du premier transistor (1) et une borne de la ligne de charge du deuxième transistor (2) sont respectivement raccordées à un point de référence commun via la ligne de charge resp. d'un troisième transistor et resp. d'un quatrième transistor (3, 4), que les bornes de commande interconnectées du troisième et du quatrième transistor (3, 4) sont reliées à la borne du premier transistor (1), que le courant de sortie peut être prélevé à l'autre borne du deuxième transistor (2), caractérisé en ce que le courant d'entrée (iₑ) est dépendant d'une deuxième résistance (10) et en ce qu'une troisième résistance (12), identique à la deuxième résistance (10), est alimentée par le courant de sortie (iₐ).

2. Miroir de courant selon la revendication 1, caractérisé en ce que le premier et le deuxième transistor (1, 2) ainsi que le troisième et le quatrième transistor (3, 4) sont constitués de manière respectivement identique.

3. Configuration de miroir de courant selon l'une quelconque des revendications 1 ou 2, caractérisée en ce que la deuxième et la troisième résistance (10, 12) présentent un facteur de charge identique.
